# EUROPÄISCHE PATENTANMELDUNG

(11) **EP 1 118 825 A2**
(43) Veröffentlichungstag der Anmeldung: **25.07.2001**
(21) Anmeldenummer: 00128162.5
(22) Anmeldetag: 21.12.2000
(51) Int. Cl.: F25D 21/14

(54) **Siphon für ein Warenpräsentationsmöbel**

(30) Priorität: 17.01.2000 DE 20000595 U
(71) Anmelder: Linde Aktiengesellschaft, 65189 Wiesbaden (DE)
(72) Erfinder: Schmidt, Rainer, 67547 Worms (DE); Staffa, Gerald, 64646 Heppenheim (DE)

(57) **Zusammenfassung**

Es wird ein Siphon (4), insbesondere für ein zumindest teilweise gekühltes Warenpräsentationsmöbel, beschrieben.

Erfindungsgemäß weist der Siphon (4) einen wasserlöslichen Verschluß (9) auf.

Dieser kann als ein wasserlösliches Faserflies oder als ein wasserlöslicher, tablettenformartiger Verschluß (9) ausgebildet sein.

Ferner kann der Siphon (4) zumindest teilweise mit einer Isolierung (5A,5B), vorzugsweise einem Schaumstoff, insbesondere einem Schaumstoffschlauch versehen sein.

## Beschreibung

Die Erfindung betrifft einen Siphon, insbesondere für ein zumindest teilweise gekühltes Warenpräsentationsmöbel.

Ferner betrifft die Erfindung ein Warenpräsentationsmöbel, vorzugsweise ein zumindest teilweise gekühltes Warenpräsentationsmöbel.

Der Begriff "Warenpräsentationsmöbel" umfasse sämtliche (zumindest teilweise) gekühlte oder ungekühlte Möbel, die der Präsentation und/oder Lagerung von Waren dienen.

Insbesondere bei Kühl- und Tiefkühlmöbeln fällt während des - im Regelfall automatisierten - Abtauvorganges in erheblichen Mengen Tauwasser an. Dies wird über einen, vorzugsweise an der tiefsten Stelle des Möbels, angeordneten Siphon aus dem Möbel abgeführt. Ist der Siphon einmal mit Wasser gefüllt, so dient er zum einen als Geruchssperre und verhindert zum anderen, daß Warmluft über den Siphon in das Möbel hineinströmen bzw. Kaltluft aus dem Möbel abfließen kann.

Der Siphon kann diese Aufgabe jedoch nur bzw. erst dann erfüllen, wenn er mit Wasser gefüllt worden ist. Bei einem neuen Möbel befindet sich vor dem ersten Abtauvorgang in dem Siphon jedoch keine Flüssigkeit. Es ist daher bisher erforderlich, daß der Siphon vor der Inbetriebnahme des Möbels manuell mit Flüssigkeit befüllt wird. Da dies jedoch oftmals - wie die Praxis zeigt - vergessen wird, kommt es zu Störungen während der Anlaufphase bzw. Inbetriebnahme des Möbels.

Aufgabe der vorliegenden Erfindung ist es, einen Siphon anzugeben, der den genannten Nachteil vermeidet, also nicht während der Anlaufphase bzw. Inbetriebnahme des Möbels (manuell) mit Flüssigkeit befüllt werden muß.

Zur Lösung dieser Aufgabe wird ein Siphon vorgeschlagen, der einen wasserlöslichen Verschluß aufweist.

Dieser wasserlösliche Verschluß verhindert somit auch bereits vor dem ersten Abtauvorgang, daß Warmluft über den Siphon in das Möbel eindringen bzw. Kaltluft über den Siphon aus dem Möbel abfließen kann. Sobald während des ersten Abtauvorganges Tauwasser in den Siphon gelangt, löst sich der wasserlösliche Verschluß auf, so daß das Tauwasser über den Siphon aus dem Möbel abfließen kann. Ab diesem Zeitpunkt übernimmt dann die im Siphon verbleibende Flüssigkeit die obengenannten Aufgaben. Ein manuelles Befüllen des Siphons mit Flüssigkeit ist nunmehr nicht mehr erforderlich.

Gemäß einer vorteilhaften Ausgestaltung des erfindungsgemäßen Siphons kann der wasserlösliche Verschluß als ein wasserlösliches Faserflies ausgebildet sein. Dieses kann beispielsweise mittels eines Gummiringes an dem Siphonauslass befestigt werden.

Denkbar ist auch, daß - gemäß einer weiteren vorteilhaften Ausgestaltung des erfindungsgemäßen Siphons - der wasserlösliche Verschluß als ein wasserlöslicher, tablettenformartiger Verschluß ausgebildet ist.

Der erfindungsgemäße Siphon sowie weitere Ausgestaltungen desselben seien anhand des in der Figur dargestellten Ausführungsbeispieles näher erläutert.

Die Figur zeigt den unteren Warenraumbereich 1 eines Warenpräsentationsmöbels. Der Warenraum 1 wird durch einen vorzugsweise isoliert ausgeführten Warenraumboden 2 nach unten begrenzt. In dem Warenraumboden 2 ist ein Ablauf 3 vorgesehen, der in den eigentlichen Siphon 4 mündet. Der Warenraumboden 2 wird im Regelfall zu dem Ablauf 3 hin geneigt ausgebildet sein, um ein vollständiges Ablaufen von Tauwasser aus dem Warenraumbereich 1 zu ermöglichen.

Der Siphon 4 ist mit mehreren Schellen oder Kabelbindem 6a, 6b und 6c direkt an dem Möbel und an einem Anbauteil 7 befestigt.

Unterhalb des Auslasses des Siphons 4 kann eine Auffangwanne 10 für das über den Siphon ablaufende Tauwasser vorgesehen werden. Aus dieser Auffangwanne 10 kann das Tauwasser dann wiederum verdunsten. Denkbar ist ferner, daß der Siphon 4 mit einer Abwasserleitung - die der Übersichtlichkeit halber in der Figur nicht dargestellt ist - verbunden ist.

Erfindungsgemäß ist nunmehr ein wasserlöslicher, tablettenformartiger Verschluß 9 vorgesehen, der beispielsweise - wie dies in der Figur dargestellt ist - in einem Übergangsformteil 8, das beispielsweise als Thermoplastspritzteil ausgeführt ist, angeordnet werden kann.

Wird ein in der Figur nicht dargestelltes, wasserlösliches Faserflies als Verschluß verwendet, so kann dies beispielsweise mittels eines Gummiringes an dem Siphonauslass befestigt werden.

Es ist jedoch nicht zwangsläufig erforderlich, daß der vorzusehende wasserlösliche Verschluß unmittelbar an dem Siphonauslass angeordnet ist; vielmehr kann er an jeder beliebigen Stelle des Siphons 4 vorgesehen werden.

Kommt der erfindungsgemäße Siphon bei einem Möbel, in dem eine Tiefkühlung realisiert wird, zum Einsatz, so ist es u. U. entsprechend einer weiteren Ausgestaltung des erfindungsgemäßen Siphons zweckmäßig, wenn er ganz oder zumindest an denjenigen Stellen, an denen er mit anderen Bauteilen - wie beispielsweise dem Verdichter (der in der Figur der Übersichtlichkeit halber nicht dargestellt ist) - in Berührung kommt, isoliert wird. In der Figur sind zwei derartige Isoliersegemente 5a und 5b, bei denen es sich z. B. um einen Schaumstoffschlauch handeln kann, dargestellt.

Der erfindungsgemäße Siphon ermöglicht bei einem geringen Mehraufwand an Material und Montagezeit eine sichere Inbetriebnahme des Warenpräsentationsmöbels. Das bisher erforderliche manuelle Befüllen des Siphons mit Flüssigkeit kann nunmehr entfallen. Die im Falle des Nichtbefüllens des Siphons mit Flüssigkeit auftretenden Betriebsstörungen während der Inbetriebnahme des Warenpräsentationsmöbels werden bei der Verwendung des erfindungsgemäßen Siphons ausgeschlossen.

## Patentansprüche

1. Siphon, insbesondere für ein zumindest teilweise gekühltes Warenpräsentationsmöbel, **dadurch gekennzeichnet**, daß der Siphon (4) einen wasserlöslichen Verschluß aufweist.

2. Siphon nach Anspruch 1, dadurch gekennzeichnet, daß der wasserlösliche Verschluß als ein wasserlösliches Faserflies ausgebildet ist.

3. Siphon nach Anspruch 1, dadurch gekennzeichnet, daß der wasserlösliche Verschluß als ein wasserlöslicher, tablettenformartiger Verschluß (9) ausgebildet ist.

4. Siphon nach einem der Ansprüche 1 bis 3, dadurch gekennzeichnet, daß er zumindest teilweise mit einer Isolierung, vorzugsweise einem Schaumstoff, insbesondere einem Schaumstoffschlauch (5a, 5b), versehen ist.

5. Warenpräsentationsmöbel, vorzugsweise zumindest teilweise gekühltes Warenpräsentationsmöbel, **dadurch gekennzeichnet**, daß es wenigstens einen Siphon (4) gemäß den vorhergehenden Ansprüchen aufweist.
